# FASCICULE DE BREVET EUROPEEN

(11) **EP 2 678 264 B1**
(45) Date de publication et mention de la délivrance du brevet: **06.05.2015**
(21) Numéro de dépôt: 12710764.7
(22) Date de dépôt: 22.02.2012
(51) Int. Cl.: B66F 9/19, B66F 9/12

(54) **DISPOSITIF DE TRANSFERT D'UNE CHARGE PAR POUSSEE ET TRACTION ET ENGIN DE MANUTENTION EQUIPE D'UN TEL DISPOSITIF**
VORRICHTUNG ZUM BEWEGEN EINER LAST DURCH SCHIEBEN UND ZIEHEN UND FLURFÖRDERZEUG MIT EINER SOLCHEN VORRICHTUNG
DEVICE FOR MOVING A LOAD AROUND BY PUSHING AND PULLING AND HANDLING VEHICLE EQUIPPED WITH SUCH A DEVICE

(30) Priorité: 25.02.2011 FR 1151570
(43) Date de publication de la demande: 01.01.2014
(73) Titulaire: Rotobloc-PSP SARL, 25480 Pirey (FR)
(72) Inventeur: MARCELLI, Pierre, F-25660 Laveze (FR)
(74) Mandataire: Koelbel, Caroline
(86) Numéro de dépôt international: PCT/FR2012/000067
(87) Numéro de publication internationale: WO 2012/114003

(56) Documents cités:
- DE-A1- 3 620 964
- DE-A1-102008 046 174
- GB-A- 651 215
- GB-A- 2 417 022
- US-A- 4 606 690

## Description

### Domaine technique :

La présente invention concerne un dispositif de transfert d'une charge par poussée et traction dans un même plan, appelé plan de transfert, ce dispositif étant destiné à être monté sur un engin de manutention pour transférer un outil, un moule, une masse métallique ou similaire, dudit engin de manutention à une table et inversement, ledit engin de manutention comportant des moyens porte-charge, et ledit dispositif comportant au moins un bras de manutention pourvu à son extrémité libre de moyens d'attelage destinés à coopérer avec des moyens d'attelage complémentaires prévus sur ladite charge, ledit bras de manutention étant couplé à des moyens d'actionnement pour être déplacé entre au moins une position rétractée et une position étendue et inversement, entre lesquelles lesdits moyens d'attelage se déplacent dans un plan parallèle audit plan de transfert. La présente invention concerne également un engin de manutention comportant des moyens porte-charge et équipé d'un dispositif de transfert.

### Technique antérieure :

La publication WO 97/38934 du même demandeur propose un dispositif tire-pousse pourvu d'un bras articulé qui passe d'une position repliée à une position étendue, dont les articulations sont synchronisées pour garantir une trajectoire rectiligne et stable sans guidage, ce bras pouvant se loger à l'intérieur du mât d'un chariot élévateur de manière à se situer à l'arrière du tablier coulissant pour ne pas pénaliser la longueur utile des fourches du chariot. Toutefois, ce dispositif, bien qu'améliorant considérablement les dispositifs tire-pousse connus, présente encore certains inconvénients : notamment, la charge est malgré tout déportée sur le devant des fourches d'une valeur de 200 à 300 mm, la visibilité à travers le tablier est difficile puisque le bras tire-pousse est implanté dans cette zone, et l'effort de poussée est variable étant donné qu'il dépend de l'angle d'ouverture du bras.

La publication GB 651 215 propose un engin de manutention pourvu d'un poussoir se présentant sous la forme d'une plaque verticale disposée à l'avant du mât et déplacée horizontalement, parallèlement aux fourches, par deux vérins parallèles disposés à l'extérieur de l'engin de manutention, au dessus de rails de guidage dans lesquels circulent des galets, servant au guidage en translation horizontale dudit poussoir. Cette solution n'est pas optimale pour de multiples raisons. Le poussoir pénalise la visibilité à travers le tablier. Il est de plus limité au mode déchargement des fourches car il n'est pas attelé à la charge pour pouvoir travailler en mode chargement. Sa course est limitée à la longueur de la tige des vérins qui sont des vérins simples non télescopiques. Enfin, la nécessité dé combiner des vérins et des rails de guidage renchérit la fabrication d'une telle configuration et crée un système hyperstatique.

### Exposé de invention :

La présente invention vise à apporter une solution aux problèmes évoqués ci-dessus en proposant un dispositif de transfert de conception simple et économique, adaptable sur tout tablier normalisé et intégrable facilement à tout engin de manutention, ergonomique et laissant au conducteur de l'engin de manutention toute la visibilité à travers le tablier, ce dispositif pouvant en plus déployer une force importante et constante lui permettant de pousser des charges aussi bien sur des fourches que sur des tables non pourvues d'organes de roulement, sur une course qui peut s'étendre au-delà de la longueur des fourches.

Dans ce but, l'invention concerne un dispositif de transfert du genre indiqué en préambule, caractérisé en ce que les moyens d'actionnement comportent au moins un actionneur télescopique porté par au moins une bride de fixation, cette bride de fixation étant destinée à être couplée auxdits moyens porte-charge dé sorte que ledit actionneur télescopique s'étende sensiblement parallèlement au plan de transfert et soit disposé à l'extérieur dudit engin de manutention, en ce que ledit actionneur télescopique comporte au moins deux étages imbriqués l'un dans l'autre de sorte à pouvoir développer une course totale égale au moins à deux fois la longueur de chaque étage et en ce que ledit actionneur télescopique constitue les moyens de guidage en translation dudit bras de manutention dans ledit plan parallèle audit plan de transfert.

Ainsi, le dispositif de transfert est disposé entièrement à l'extérieur de l'engin de manutention. Il ne pénalise que très peu le volume de chargement des moyens porte-charge et n'obstrue pas la visibilité de l'opérateur à travers ledit engin. De plus, le fait d'utiliser un actionneur télescopique permet de disposer d'une course importante en fonction du nombre d'étages avec un actionneur d'encombrement réduit.

Dans une forme de réalisation préférée, le dispositif comporte au moins deux actionneurs télescopiques portés chacun par au moins une bride de fixation, lesdits actionneurs étant parallèles entre eux et écartés l'un de l'autre d'une distance leur permettant d'être montés à l'extérieur dudit engin de manutention, et au moins deux bras de manutention chacun couplé à un actionneur, lesdits bras de manutention étant reliés entre eux par une traverse de force portant les moyens d'attelage.

De manière avantageuse, les étages correspondant des deux actionneurs télescopiques peuvent être reliés entre eux par des traverses de liaison. Dans ce cas, la traverse de force et les traverses de liaison présentent des formes complémentaires permettant leur emboîtement gigogne en position rétractée.

Dans une première forme de réalisation, les actionneurs télescopiques sont des vérins télescopiques à double effet télescopiques à au moins deux étages et les bras de manutention sont confondus avec les tiges desdits vérins.

Dans une seconde forme de réalisation, les actionneurs télescopiques sont des vérins à double effet et les bras de manutention sont des rails couplés auxdits vérins par une transmission agencée pour constituer un système à mouflage et choisie dans le groupe comportant les pignons et chaîne, les poulies et courroie crantée.

Les brides de fixation peuvent être montées sur une traverse de montage commune destinée à être fixée auxdits moyens porte-charge de l'engin de manutention, ces brides de fixation étant agencées pour maintenir lesdits actionneurs au moyen d'une liaison rigide, pivotante ou rotative.

Selon les variantes de réalisation, chaque bride de fixation peut constituer une charnière d'axe de rotation parallèle audit plan de transfert. Dans ce cas, ladite bride de fixation est destinée à être fixée auxdits moyens porte-charge de l'engin de manutention.

Selon les applications, le dispositif de transfert peut comporter des moyens d'accrochage destinés à coupler ledit dispositif de transfert à ladite table. Il peut aussi porter des fourches porte-charge.

Dans ce but également, l'invention concerne un engin de manutention du genre indiqué en préambule et caractérisé en ce qu'il est équipé dudit dispositif de transfert tel que défini ci-dessus, agencé de sorte que chaque actionneur télescopique soit disposé à l'extérieur dudit engin de manutention et s'étende sensiblement parallèlement au plan de transfert.

Dans une première forme de réalisation, les moyens porte-charge de l'engin de manutention comportent un mât portant un tablier porte-charge et le dispositif de transfert est fixé au tablier porte-charge. Selon le cas, ce dispositif de transfert peut porter directement des fourches porte-charge.

Dans une deuxième forme de réalisation, les moyens porte-charge de l'engin de manutention comportent une table élévatrice et le dispositif de transfert est fixé à ladite table élévatrice.

Dans une troisième forme de réalisation, les moyens porte-charge de l'engin de manutention comportent un chariot motorisé et le dispositif de transfert est fixé audit chariot motorisé.

### Rescription sommaire des dessins :

La présente invention et ses avantages apparaîtront mieux dans la description suivante d'un mode de réalisation donné à titre d'exemple non limitatif, en référence aux dessins annexés, dans lesquels:
- la figure 1A est une vue en perspective d'un premier type d'engin de manutention sans fourche, équipé d'un dispositif de transfert selon l'invention, et la figure 1B est une vue de face montrant l'implantation dudit engin de manutention accosté à une table de presse,
- la figure 2A est une vue en perspective d'un deuxième type d'engin de manutention avec fourches, équipé d'un dispositif de transfert selon l'invention, et la figure 2B est une vue de face montrant l'implantation dudit engin de manutention devant une table de presse,
- la figure 3A est une vue en perspective d'un troisième type d'engin de manutention avec table élévatrice, équipé d'un dispositif de transfert selon l'invention, et la figure 3B est une vue de face montrant l'implantation dudit engin de manutention devant une table de presse,
- la figure 4A est une vue en perspective d'une première variante de réalisation du dispositif de transfert selon l'invention, et la figure 4B est une vue en perspective montrant l'implantation dudit dispositif de transfert sur un engin de manutention à fourches,
- la figure 5 est une vue en perspective montrant l'implantation d'une deuxième variante de réalisation du dispositif de transfert sur un engin dé manutention à fourches,
- la figure 6 est une vue de côté d'un engin de manutention à fourches devant une table de presse, équipé d'une troisième variante de réalisation du dispositif de transfert,
- la figure 7A est une vue en perspective du dispositif de transfert implanté sur l'engin de la figure 6, et
- la figure 7B est une vue agrandie du détail B de la figure 7A.

### Illustrations de l'invention et différentes manières de réaliser l'invention :

En référence aux figures, le dispositif de transfert 10, 20, 60, 100 est agencé pour transférer une charge 1, un outil, un moule, une masse métallique ou similaire, d'un engin de manutention 30, 40, 50 à une table 2 appartenant ou non à une machine 3 telle qu'une presse, une console 4 ou similaire, et inversement. Ces exemples ne sont pas limitatifs.

L'engin de manutention 30, 40, 50 peut être de différents types et comporte, en version de base, un compartiment technique 31 supporté par des roues 32 et des moyens porte-charge généralement mobiles au moins dans le sens vertical. Selon le type d'engin de manutention et ses applications, ces moyens porte-charge peuvent comporter soit un mât 33 vertical solidaire du compartiment technique 31, portant un tablier porte-charge 34 seul (cf. fig. 1A et 1B, 4A, 4B) ou un tablier porte-charge 34 associé à des fourches 35 (cf. fig. 2A et 2B, 6), soit une table élévatrice 36 (cf. fig. 3A et 3B), soit un chariot horizontal motorisé (non représenté). Cet engin de manutention 30, 40, 50 peut être déplacé par un opérateur au moyen d'une poignée 37 ou constituer un véhicule autotracté conduit par un opérateur (version non représentée).

Le dispositif de transfert 10, 20, 60, 100 de l'invention constitue un accessoire pouvant être monté sur tout type d'engin de manutention 30, 40, 50 et s'adaptant à tout type d'utilisation et d'application. Il permet de déplacer une charge 1 par poussée et traction dans un même plan, appelé plan de transfert P, confondu généralement avec le plan de la table 2, permettant de décharger et de charger la charge 1. Il comporte, à cet effet, au moins un et, dans les exemples représentés, deux actionneurs 11, 21 parallèles, qui ont la particularité d'être télescopiques, et qui sont couplés aux moyens porte-charge de l'engin de manutention 30, 40, 50 de sorte à s'étendre sensiblement parallèlement audit plan de transfert P. On appelle actionneur télescopique tout actionneur comportant au moins deux étages imbriqués l'un dans l'autre et capable de déployer une course totale égale à au moins deux fois la longueur d'un étage. Ainsi en se déplaçant entre au moins une position rétractée et une position étendue et inversement, ils déplacent la charge 1 dans le plan de transfert P avec une force de poussée et de traction constante, par étage, puisque l'effort exercé par ces actionneurs est parallèle au plan de transfert P. La force de poussée peut être très élevée, notamment pour déplacer une charge 1 sur une table 2 non équipée d'organes de roulement, et peut atteindre aisément les 10 tonnes. Ces actionneurs 11, 21 sont de plus disposés parallèlement entre eux et écartés l'un de l'autre d'une distance D leur permettant d'être montés à l'extérieur de l'engin de manutention, de part et d'autre du compartiment technique 31. Selon les applications, un seul actionneur peut suffire pour déplacer une charge. Dans ce cas, la charge doit être guidée soit latéralement, soit dans l'axe de poussée de l'actionneur.

Le dispositif de transfert 10, 20, 60, 100 est complété par deux bras de manutention 12, 22 prolongeant les actionneurs 11, 21 ou faisant partie intégrante desdits actionneurs comme expliqué plus loin, et reliés entre eux par une traverse de force 13. Les extrémités libres des bras de manutention 12, 22 sont fixées à ladite traverse de force 13 par une liaison mécanique rigide, donc sans jeu, afin de garantir un déplacement synchrone des actionneurs 11, 21 sans déphasage, ni désaxage. La traverse de force 13 porte des moyens d'attelage 14 complémentaires aux moyens d'attelage 5 fixés sur la charge 1. Dans les exemples représentés, ces moyens d'attelage 14 forment un système d'accrochage pourvu de baïonnettes cylindriques 15, de tenons épaulés ou similaires, qui se logent dans des crochets à double ouverture, c'est-à-dire ouverts vers le haut et vers le bas, des moyens d'attelage 5 de la charge 1. Ces moyens d'attelage 14, 5 sont avantageux puisqu'ils permettent d'accrocher et de décrocher la charge 1 pendant les phases de montée et de descente des moyens porte-charges de l'engin de manutention par rapport à ladite charge. Ainsi, ils ne nécessitent aucun mécanisme spécifique et ne requièrent aucune source d'énergie. De plus, ils garantissent la sécurité des opérateurs, puisque le déplacement de la charge 1 ne peut se faire que si les moyens d'attelage 14 et 5 sont accrochés.

Dans les exemples représentés, le dispositif de transfert 10, 20, 60, 100 est porté par une traverse de montage 16, 160 destinée à se fixer sur les moyens porte-charge, tels que le tablier 34 de l'engin de manutention 30, 40 (cf. fig. 1, 2, 4, 5, 6), la table élévatrice 36 de l'engin de manutention 50 (cf. fig. 3) ou le chariot motorisé dans une variante non représentée. La traverse de montage 16, 160 comporte à ses extrémités latérales deux brides de fixation 17 dans lesquelles sont montés les actionneurs 11, 21. Selon les besoins et variantes de réalisation, ces brides de fixation 17 peuvent assurer un maintien des actionneurs 11, 21 par une liaison rigide, rotative ou sphérique selon les degrés de liberté que l'on souhaite leur donner. La traverse de montage 16, 160 peut avoir des sections différentes selon les moyens porte-charge. Lorsque le dispositif de transfert 10, 20 doit être monté sur un tablier porte-charge 34, elle peut avoir une section en forme de C plat pour pouvoir s'accrocher sur les profilés horizontaux 38 normalisés dudit tablier 34. Lorsque le dispositif de transfert 10, 20 doit être monté sur une table élévatrice 36 ou un chariot motorisé (non représenté), la traverse de montage 16 peut avoir une section plate simple, fixée par soudure ou tout autre moyen de fixation rigide sur le bord de la table. On peut également prévoir de monter directement les brides de fixation 17 sur les moyens porte-charge de l'engin de manutention, sans avoir recours à la traverse de montage 16.

Dans les exemples illustrés aux figures 1 à 4, 6 et 7, les actionneurs 11 sont constitués de vérins à double effet télescopiques à deux étages. Le nombre d'étages n'est bien entendu pas limité et on peut prévoir plus de deux étages selon la course à parcourir par la charge 1. Le corps du vérin 11 est fixé dans les paliers de montage 17 de la traverse de montage 16, 160 et l'extrémité libre de la tige des vérins 11 est fixée sur la traverse de force 13. La tige des vérins 11 forme, dans ce cas, lesdits bras de manutention 12. Ce type d'actionneurs présente plusieurs avantages : en position rétractée, les actionneurs 11 occupent un encombrement réduit correspondant sensiblement à la longueur du corps des vérins ; en position étendue, ils déploient une course égale sensiblement à X fois celle de la longueur du corps des vérins, X correspondant au nombre d'étages des actionneurs ; et leur force de poussée et de traction est importante et constante sur la course déployée par chaque étage des actionneurs. Ces actionneurs 11 sont alimentés hydrauliquement par la réserve hydraulique et le boîtier de commande de l'engin de manutention ou par une centrale dédiée et embarquée sur ledit engin.

Dans la réalisation illustrée aux figures 1A et 1B, l'engin de manutention 30 ne comporte que son tablier porte-charge 34, sans fourche, pour pouvoir s'atteler directement au bord d'une table 2 de presse 3 grâce à des crochets 18 qui s'emboîtent dans une rainure 6 prévue dans la table 2, de sorte à ne pas bouger pendant les transferts de la charge 1. Bien entendu tout autre moyen d'attelage équivalent est possible. Dans cette configuration, le dispositif de transfert 10 est accroché au tablier porte-charge 34 et peut être amené à une hauteur telle que les moyens d'attelage 14 soient alignés avec les moyens d'attelage complémentaires 5 de la charge 1. Ce dispositif est par ailleurs situé à l'opposé d'une console 4 et permet de déplacer la charge 1, par exemple un outil de presse, dans le plan de transfert P, de la table 2 à la console 4 et inversement, dans le sens de la flèche double F, les actionneurs 11 traversant la presse 3. La table 2, la presse 3, la console 4 et la charge 1, de même que les actionneurs 11 en position étendue, sont représentés en traits interrompus courts sur la figure 1B. Cet engin de manutention 30 équipé de son dispositif de transfert 10 peut être polyvalent et convenir ainsi à plusieurs presses pour changer les outils de presse par exemple.

Dans la réalisation illustrée aux figures 2A et 2B, l'engin de manutention 40 comporte des fourches 35 associées au tablier porte-charge 34, pour pouvoir transporter une charge 1 par exemple entre un magasin et une presse 3 et inversement. Dans cette configuration, le dispositif de transfert 10 est accroché sur le tablier porte-charge 34 juste au-dessus des fourches 35 et n'empiète sur la surface utile des fourches 35 que d'une valeur limitée à la profondeur de la traverse de force 13, soit environ cinq centimètres, ce qui est tout à fait acceptable. Pour charger et décharger la presse 3, l'engin de manutention 40 est amené dans l'axe de la machine 3 et les fourches 35 dans le plan de transfert P, leurs extrémités libres contre le bord de la table 2. Le dispositif de transfert 10 peut ainsi déplacer la charge 1 dans le plan de transfert P des fourches 35 à la table 2 de presse 3 et inversement, dans le sens de la flèche double F, les actionneurs 11 restant à l'extérieur de la presse 3. La table 2, la presse 3 et la charge 1, de même que les actionneurs 11 en position étendue, sont représentés en traits interrompus courts sur la figure 2B.

Dans la réalisation illustrée aux figures 3A et 3B, l'engin de manutention 50 comporte une table élévatrice 36 à ciseau, en lieu et place des fourches 35 et du tablier porte-charge 34, pour pouvoir transporter une charge 1, par exemple, entre un magasin et une presse 3. Dans cette configuration, le dispositif de transfert 10 est fixé au bord de la table élévatrice 36 et n'empiète sur la surface utile de cette table que d'une valeur correspondant à la profondeur de la traverse de force 13. Pour charger et décharger la presse 3, l'engin de manutention 50 est amené dans l'axe de la machine 3 et la table élévatrice 36 dans le plan de transfert P. Elle est attelée au bord de la table 2 par des crochets 39 emboîtés dans une rainure 6, ou par tout moyen équivalent, de sorte à ne pas bouger pendant les transferts. Le dispositif de transfert 10 peut ainsi déplacer la charge 1 dans le plan de transfert P de la table élévatrice 36 à la table 2 de presse 3 et inversement, dans le sens de la flèche double F, les actionneurs 11 restant à l'extérieur de la presse 3. La table 2, la presse 3 et la charge 1, de même que les actionneurs 11 en position étendue, sont représentés en traits interrompus courts sur la figure 3B.

Dans l'exemple de réalisation illustré aux figures 4A et 4B, le dispositif de transfert 100 correspond sensiblement à celui des figures 2A et 2B, sauf que la traverse de montage 160 porte les fourches 35.

La figure 5 illustre une autre forme de réalisation du dispositif de transfert 20 embarqué sur un engin de manutention 40 à fourches 35. Les actionneurs 21 ne sont plus, comme dans les exemples précédents, des vérins à double effet télescopiques, niais des vérins à double effet couplés à des bras de manutention 22 télescopiques à au moins un étage et, dans l'exemple représenté, à deux étages, au moyen d'une transmission agencée pour former un système à mouflage. Cette transmission peut comporter une chaîne 23 et deux pignons 24, une courroie crantée et deux poulies, ou toute autre transmission similaire. Le nombre de pignons varie en fonction du nombre d'étages du bras de manutention télescopique 22.

Le résultat obtenu est le même, à savoir qu'en position rétractée, les actionneurs 21 occupent un encombrement réduit limité sensiblement à la longueur du corps des vérins et, qu'en position étendue, ces actionneurs 21 combinés aux bras de manutention 22 télescopiques déploient une course égale sensiblement à deux fois celle de la longueur du corps des vérins.

Chaque actionneur 21 comporte une partie fixe fixée au tablier 34 par des brides de fixation (non représentées), formée par le corps du vérin 210, un rail fixe 220 et le point d'attache fixe 230 de la chaîne 23. Il comporte une partie intermédiaire, mobile par rapport à la partie fixe, formée par la tige du vérin 211, un rail télescopique intermédiaire 221 et les deux axes de pignons 24. Il comporte une partie distale, mobile par rapport à la partie intermédiaire, formée par un rail télescopique mobile 222, la traverse de force 13 portant les moyens d'attelage 14 et le point d'attache mobile 231 de la chaîne 23. Ainsi, lorsque la tige 211 du vérin 21 sort du corps 210, elle entraîne la rotation de la chaîne 23 qui déplace d'une course double le bras de manutention 22 télescopique.

Les figures 6 et 7 montrent un autre mode de réalisation d'un dispositif de transfert 60 selon l'invention apportant des perfectionnements aux dispositifs de transfert 10, 20 décrits ci-dessus. Pour assurer le déplacement synchronisé des différents étages de deux actionneurs télescopiques 11 fonctionnant en parallèle, sans prévoir le montage d'accessoires complexes et onéreux tels que des diviseurs de débit hydrauliques, des systèmes électroniques de comptage (course) et de comparaison, les étages correspondant des deux actionneurs 11 sont liés entre eux par des traverses de liaison 61, 62 de manière à rendre rigide chaque étage concerné. Dans l'exemple représenté dans les figures 7A et 7B, les extrémités des tiges ou bras de manutention 12 du premier étage sont fixées entre elles par la traverse de force 13 qui porte les moyens d'attelage 14, les extrémités des tiges 12' du deuxième étage sont fixées entre elles par une première traverse de liaison 61, et les extrémités du corps des actionneurs 11 sont fixées entre elles par une seconde traverse de liaison 62 non fixée au tablier 34. En position rentrée ou rétractée des actionneurs 11, ces différentes traverses 13, 61, 62 s'emboitent les unes dans les autres en gigogne de manière à occuper un minimum d'encombrement (cf. fig. 7B).

Dans ce mode de réalisation, le corps de chaque actionneur 11 est monté pivotant autour d'un axe de rotation A horizontal et parallèle au plan de transfert P dans le but de pouvoir décrocher et accrocher la charge 1 en soulevant simplement les actionneurs 11, sans déplacer verticalement le tablier 34. Dans l'exemple illustré, cet axe de rotation A est défini par une articulation 63 prévue sur une bride de fixation 64 agencée pour fixer le corps de l'actionneur 11 sur le tablier 34 à l'arrière de la seconde traverse de liaison 62. Le mouvement de levée des actionneurs 11 peut être réalisé manuellement par l'opérateur ou au moyen d'un actionneur de levage 65 accroché d'une part à un point fixe du tablier 34 et à un point central 66 de la seconde traverse de liaison 62 (cf. fig. 6).

### Possibilités d'application industrielle :

Il ressort clairement de cette description que l'invention permet d'atteindre les buts fixés, à savoir un dispositif de transfert de charge simple, économique, performant, peu encombrant et ergonomique, pouvant s'adapter aisément sur tout type d'engin de manutention et pour tout type d'application.

La présente invention n'est pas limitée aux exemples de réalisation décrits mais s'étend à toute modification et variante évidentes pour un homme du métier tout en restant dans l'étendue de la protection définie dans les revendications annexées.

## Revendications

1. Dispositif de transfert (10, 20, 60, 100) d'une charge (1) par poussée et traction dans un même plan, appelé plan de transfert (P), ce dispositif étant destiné à être monté sur un engin de manutention (30, 40, 50) pour transférer un outil, un moule, une masse métallique ou similaire, dudit engin de manutention à une table (2, 3) et inversement, ledit engin de manutention comportant des moyens porte-charge (33-36), et ledit dispositif comportant au moins un bras de manutention (12, 22) pourvu à son extrémité libre de moyens d'attelage (14) destinés à coopérer avec des moyens d'attelage (5) complémentaires prévus sur ladite charge (1), ledit bras de manutention étant couplé à des moyens d'actionnement (11, 21) pour être déplacé entre au moins une position rétractée et une position étendue et inversement, entre lesquelles lesdits moyens d'attelage (14) se déplacent dans un plan parallèle audit plan de transfert (P), **caractérisé en ce que** lesdits moyens d'actionnement comportent au moins un actionneur télescopique (11, 21) porté par au moins une bride de fixation (17, 64), cette bride de fixation étant destinée à être couplée auxdits moyens porte-charge de sorte que ledit actionneur télescopique s'étende sensiblement parallèlement au plan de transfert (P) et soit disposé à l'extérieur dudit engin de manutention, **en ce que** ledit actionneur télescopique (11, 21) comporte au moins deux étages imbriqués l'un dans l'autre de sorte à pouvoir développer une course totale égale au moins à deux fois la longueur de chaque étage et **en ce que** ledit actionneur télescopique (11, 21) constitue les moyens de guidage en translation dudit bras de manutention (12, 22) dans ledit plan parallèle audit plan de transfert (P).

2. Dispositif selon la revendication 1, **caractérisé en ce qu'**il comporte au moins deux actionneurs télescopiques (11,21) portés chacun par au moins une bride de fixation (17, 64), lesdits actionneurs étant parallèles entre eux et écartés l'un de l'autre d'une distance (D) leur permettant d'être montés à l'extérieur dudit engin de manutention, et **en ce que** ledit dispositif de transfert comporte au moins deux bras de manutention (12, 22) chacun couplé à un actionneur télescopique (11, 21), lesdits bras de manutention étant reliés entre eux par une traverse de force (13) portant lesdits moyens d'attelage (14) complémentaires à ceux prévus sur la charge (1) à déplacer.

3. Dispositif selon la revendication 2, **caractérisé en ce que** les étages correspondant des deux actionneurs télescopiques (11, 21) sont reliés entre eux par des traverses de liaison (61, 62) et **en ce que** ladite traverse de force (13) et lesdites traverses de liaison (61, 62) ont des formes complémentaires permettant leur emboîtement gigogne en position rétractée.

4. Dispositif selon l'une quelconque des revendications 1 et 2, **caractérisé en ce que** chaque actionneur télescopique (11) est constitué d'un vérin télescopique à double effet à au moins deux étages et **en ce que** chaque bras de manutention (12) est confondu avec la tige dudit vérin.

5. Dispositif selon l'une quelconque des revendications 1 et 2, **caractérisé en ce que** chaque actionneur télescopique (21) est constitué d'un vérin à double effet et **en ce que** chaque bras de manutention (22) est constitué d'au moins un rail couplé audit vérin par une transmission (23, 24) agencée pour constituer un système à mouflage et choisie dans le groupe comportant les pignons (24) et chaîne (23), les poulies et courroie crantée.

6. Dispositif selon l'une quelconque des revendications 1 et 2, **caractérisé en ce que** chaque bride de fixation (17) est montée sur une traverse de montage (16, 160) commune destinée à être fixée auxdits moyens porte-charge de l'engin de manutention.

7. Dispositif selon l'une quelconque des revendications 1 et 2, **caractérisé en ce que** chaque bride de fixation (64) constitue une charnière (63) d'axe de rotation (A) parallèle audit plan de transfert (P) et est destinée à être fixée auxdits moyens porte-charge de l'engin de manutention.

8. Dispositif selon la revendication 1, **caractérisé en ce qu'**il comporte des moyens d'accrochage (18) destinés à coupler temporairement ledit dispositif de transfert à ladite table (2).

9. Dispositif selon la revendication 6, **caractérisé en ce que** ladite traverse de montage (160) porte des fourches (35) porte-charge.

10. Engin de manutention (30, 40, 50) comportant des moyens porte-charge, **caractérisé en ce qu'**il est équipé d'un dispositif de transfert (10, 20, 60, 100) selon l'une quelconque des revendications précédentes, agencé de sorte que chaque actionneur télescopique (11, 21) soit disposé à l'extérieur dudit engin de manutention et s'étende sensiblement parallèlement audit plan de transfert (P).

11. Engin de manutention selon la revendication 10, **caractérisé en ce que** les moyens porte-charge comportent un mât (33) portant un tablier porte-charge (34) et **en ce que** ledit dispositif de transfert (10, 20, 60, 100) est fixé audit tablier porte-charge (34).

12. Engin de manutention selon la revendication 11, **caractérisé en ce que** ledit dispositif de transfert (100) porte des fourches porte-charge (35).

13. Engin de manutention selon la revendication 10, **caractérisé en ce que** lesdits moyens porte-charge comportent une table élévatrice (36) et **en ce que** ledit dispositif de transfert (10) est fixé à ladite table élévatrice (36).

14. Engin de manutention selon la revendication 10, **caractérisé en ce que** lesdits moyens porte-charge comportent un chariot motorisé et **en ce que** ledit dispositif de transfert est fixé audit chariot motorisé.

## Patentansprüche

1. Vorrichtung (10, 20, 60, 100) zum Bewegen einer Last (1) durch Schieben und Ziehen in einer selben, als Überführungsebene (P) bezeichnete Ebene, wobei diese Vorrichtung dazu bestimmt ist, an einem Flurförderzeug (30, 40, 50) angebaut zu werden, um ein Werkzeug, eine Gießform, eine Metallmasse oder ähnliches von besagtem Flurförderzeug auf einen Tisch (2, 3) und umgekehrt zu überführen, wobei besagtes Flurförderzeug Lasttragemittel (33-36) beträgt und besagte Vorrichtung zumindest einen Handhabungsaim (12,22) beträgt, der an seinem freien Ende Kupplungsmittel (14) beträgt, die dazu bestimmt sind, mit an besagter Last (1) vorgesehenen komplementären Kupplungsmitteln (5) zusammen zu arbeiten, wobei besagter Handhabungsarm mit Betätigungsmitteln (11, 21) verbunden ist, um zwischen zumindest einer eingefahrenen Stellung und einer ausgefahrenen Stellung und umgekehrt bewegt zu werden, zwischen denen besagte Kupplungsmittel (14) sich in einer zur besagten Überführungsebene (P) parallelen Ebene bewegen, **dadurch gekennzeichnet, dass** besagte Betätigungsmittel zumindest einen teleskopischen Antrieb (11, 21) betragen, der von zumindest einem Befestigungsflansch (17, 64) getragen wird, wobei dieser Befestigungsflansch dazu bestimmt ist, mit besagten Lasttragemitteln gekoppelt zu werden, so dass besagter teleskopischer Antrieb sich im Wesentlichen parallel zur Überführungsebene (P) erstreckt und außerhalb von besagtem Flurförderzeug angeordnet ist, dadurch, dass besagter teleskopischer Antrieb (11, 21) zumindest zwei ineinander geschachtelte Stufen beträgt, um einen Gesamthub zu entwickeln, der mindestens gleich zwei Mal der Länge jeder Stufe ist, und dadurch, dass besagter teleskopischer Antrieb (11, 21) die Translations-Führungsmittel von besagtem Handhabungsaim (12,22) in besagter zur besagten Überführungsebene (P) parallelen Ebene bildet.

2. Vorrichtung nach Anspruch 1, **dadurch gekennzeichnet, dass** sie zumindest zwei teleskopische Antriebe (11, 21) beträgt, die jeweils von zumindest einem Befestigungsflansch (17, 64) getragen werden, wobei besagte Antriebe parallel zueinander sind und zwischen einander einen Abstand (D) aufweisen, der ihnen erlaubt, außerhalb des besagten Flurförderzeugs montiert zu werden, und dadurch, dass besagte Vorrichtung zum Bewegen einer Last zumindest zwei Handhabungsarme (12,22) beträgt, die jeweils mit einem teleskopischen Antrieb (11, 21) gekoppelt sind, wobei besagte Handhabungsarme durch eine Kraftstrebe (13) miteinander verbunden sind, die besagte, zu den an der zu bewegenden Last (1) vorgesehenen Kupplungsmitteln komplementäre Kupplungsmittel (14) trägt.

3. Vorrichtung nach Anspruch 2, **dadurch gekennzeichnet, dass** die entsprechenden Stufen der beiden teleskopischen Antriebe (11, 21) durch Verbindungsstreben (61, 62) verbunden sind, und dadurch, dass besagte Kraftstrebe (13) und besagte Verbindungsstreben (61, 62) komplementäre Formen aufweisen, die ihnen in eingefahrener Stellung erlauben, sich ineinander zu nesten.

4. Vorrichtung nach einem beliebigen der Ansprüche 1 und 2, **dadurch gekennzeichnet, dass** jeder teleskopische Antrieb (11) aus einem zumindest zweistufigen teleskopischen doppeltwirkenden Zylinder besteht und dadurch, dass jeder Handhabungsarm (12) der Kolbenstange von besagtem Zylinder entspricht.

5. Vorrichtung nach einem beliebigen der Ansprüche 1 und 2, **dadurch gekennzeichnet, dass** jeder teleskopische Antrieb (21) aus einem doppeltwirkenden Zylinder besteht und dadurch, dass jeder Handhabungsarm (22) zumindest aus einer Schiene besteht, die mit besagtem Zylinder über einen Antrieb (23,24) gekoppelt ist, der ausgelegt ist, um ein Flaschenzug-System zu bilden und in der Gruppe bestehend aus Kettenrädern (24) und Kette (23) oder aus Zahnscheiben und Zahnriemen gewählt wird.

6. Vorrichtung nach einem beliebigen der Ansprüche 1 und 2, **dadurch gekennzeichnet, dass** jeder Befestigungsflansch (17) auf eine gemeinsame Anbaustrebe (16, 60) montiert ist, die dazu bestimmt ist, an besagten Lasttragemitteln des Flurförderzeug befestigt zu werden.

7. Vorrichtung nach einem beliebigen der Ansprüche 1 und 2, **dadurch gekennzeichnet, dass** jeder Befestigungsflansch (64) ein Gelenk (63) einer zur besagten Überführungsebene (P) parallelen Drehachse (A) bildet, und dazu bestimmt ist, an besagten Lasttragemitteln des Flurförderzeug befestigt zu werden.

8. Vorrichtung nach Anspruch 1, **dadurch gekennzeichnet, dass** sie Kupplungsmittel (18) beträgt, die dazu bestimmt sind, besagte Vorrichtung zum Bewegen einer Last vorübergehend mit besagtem Tisch (2) zu koppeln.

9. Vorrichtung nach Anspruch 6, **dadurch gekennzeichnet, dass** besagte Anbaustrebe (160) Gabeln (35) zum Tragen der Last trägt.

10. Flurförderzeug (30, 40, 50) mit Lasttragemitteln, **dadurch gekennzeichnet, dass** es mit einer Vorrichtung zum Bewegen einer Last (10, 20, 60, 100) nach einem beliebigen der vorhergehenden Ansprüche ausgestattet ist, so ausgelegt, dass jeder teleskopische Antrieb (11, 21) außerhalb von besagtem Flurförderzeug angeordnet ist und sich im Wesentlichen parallel zu besagter Überführungsebene (P) erstreckt.

11. Flurförderzeug nach Anspruch 10, **dadurch gekennzeichnet, dass** die Lasttragemittel einen Mast (33) betragen, der einen Lastträger (34) trägt, und dadurch, dass besagte Vorrichtung zum Bewegen einer Last (10, 20, 60, 100) an besagtem Lastträger (34) befestigt ist.

12. Vorrichtung nach Anspruch 11, **dadurch gekennzeichnet, dass** besagte Vorrichtung zum Bewegen einer Last (100) Gabeln (35) zum Tragen der Last trägt.

13. Flurförderzeug nach Anspruch 10, **dadurch gekennzeichnet, dass** besagte Lasttragemittel einen Hubtisch (36) betragen, und dadurch, dass besagte Vorrichtung zum Bewegen einer Last (10) an besagtem Hubtisch (36) befestigt ist.

14. Flurförderzeug nach Anspruch 10, **dadurch gekennzeichnet, dass** besagte Lasttragemittel einen motorisierten Schlitten betragen, und dadurch, dass besagte Vorrichtung zum Bewegen einer Last an besagtem motorisierten Schlitten befestigt ist.

## Claims

1. Device (10, 20, 60, 100) for moving a load (1) by pushing and pulling in a same plane called transfer plane (P), this device being intended to be mounted on a handing vehicle (30, 40, 50) to transfer a tool, a die, a metal mass or similar from said handling vehicle on a table (2, 3) and vice-versa, said handling vehicle comprising load-carrying means (33-36), and said device comprising at least one handling arm (12, 22) provided at its free end with coupling means (14) intended to co-operate with complementary coupling means (5) provided on said load (1), said handling arm being coupled with driving means (11, 21) to be moved between at least one retracted position and one extended position and vice-versa, between which said coupling means (14) are moving in a plane parallel to said transfer plane (P), **characterized in that** said driving means comprise at least one telescopic actuator (11, 21) carried by at least one fastening flange (17, 64), this fastening flange being intended to be coupled with said load-bearing means so that said telescopic actuator extends substantially parallel to said transfer plane (P) and is arranged outside of said handling vehicle, **in that** said telescopic actuator (11, 21) comprises at least two stages nested in each other in order to be able to develop a total stroke at least equal to twice the length of every stage, and **in that** said telescopic actuator (11, 21) forms the guiding means for the translation of said handling arm (12, 22) in said plane parallel to said transfer plane (P).

2. Device according to claim 1, **characterized in that** it comprises at least two telescopic actuators (11, 21) carried each by at least one fastening flange (17, 64), said actuators being parallel to each other and separated from each other by a distance (D) that allows them to be mounted outside of said handling vehicle, and **in that** said load moving device comprises at least two handling arms (12, 22), each coupled with a telescopic actuator (11, 21), said handling arms being linked to each other by a force transmission crossbeam (13) that carries said coupling means (14) complementary to those provided on the load (1) to be moved.

3. Device according to claim 2, **characterized in that** the corresponding stages of the two telescopic actuators (11, 21) are linked to each other by connecting crossbeams (61, 62) and **in that** said force transmission crossbeam (13) and said connecting crossbeams (61, 62) have complementary shapes that allow nesting them into each other in retracted position.

4. Device according to any of claims 1 and 2, **characterized in that** each telescopic actuator (11) is made of a double-acting telescopic cylinder with at least two stages and **in that** each handling arm (12) corresponds to the rod of said cylinder.

5. Device according to any of claims 1 and 2, **characterized in that** each telescopic actuator (21) is made of a double-acting cylinder and **in that** every handling arm (22) is made of at least one rail coupled with said cylinder through a transmission (23, 24) arranged to form a hauling system and chosen in the group including pinions (24) and a chain (23) or timing pulleys and a timing belt.

6. Device according to any of claims 1 and 2, **characterized in that** each fastening flange (17) is mounted on a common supporting crossbeam (16, 160) intended to be fastened to said load-bearing means of the handling vehicle.

7. Device according to any of claims 1 and 2, **characterized in that** each fastening flange (64) forms a hinge (63) of a rotational axis (A) parallel to said transfer plane (P) and is intended to be fastened to said load-bearing means of the handling vehicle.

8. Device according to claim 1, **characterized in that** it comprises attachment means (18) intended to couple temporarily said load moving device with said table (2).

9. Device according to claim 6, **characterized in that** said supporting crossbeam (160) carries load-bearing forks (35).

10. Handling vehicle (30, 40, 50) comprising load-bearing means, **characterized in that** it is equipped with a load moving device (10, 20, 60, 100) according to any of the previous claims, arranged so that every telescopic actuator (11, 21) is arranged outside of said handling vehicle and extends substantially parallel to said transfer plane (P).

11. Handling vehicle according to claim 10, **characterized in that** the load-bearing means include a mast (33) carrying a load-bearing support (34) and **in that** said load moving device (10, 20, 60, 100) is fastened to said load-bearing support (34).

12. Handling vehicle according to claim 11, **characterized in that** said load moving device (100) carries load-bearing forks (35).

13. Handling vehicle according to claim 10, **characterized in that** said load-bearing means include a lifting table (36) and **in that** said load moving device (10) is fastened to said lifting table (36).

14. Handling vehicle according to claim 10, **characterized in that** said load-bearing means include a motorized carriage and **in that** said load moving device is fastened to said motorized carriage.
